# EUROPÄISCHE PATENTSCHRIFT

(11) **EP 0 949 074 B1**
(45) Veröffentlichungstag und Bekanntmachung des Hinweises auf die Patenterteilung: **30.05.2001**
(21) Anmeldenummer: 98101431.9
(22) Anmeldetag: 28.01.1998
(51) Int. Cl.: B41F 31/02

(54) **Dichtung für Kammerrakel**
Ink rail seal
Joint pour chambre de racle

(43) Veröffentlichungstag der Anmeldung: 13.10.1999
(73) Patentinhaber: FISCHER & KRECKE GMBH & CO., 33609 Bielefeld (DE)
(72) Erfinder: Schmitt, Michael, 33647 Bielefeld (DE); Grüter, Lars, 33803 Steinhagen (DE); Kolbe, Wilfried, Dr., 21483 Gülzow (DE); Schirrich, Klaus, 33729 Bielefeld (DE)
(74) Vertreter: TER MEER STEINMEISTER & PARTNER GbR

(56) Entgegenhaltungen:
- EP-A- 0 438 731
- DE-A- 4 302 671
- GB-A- 2 278 315
- GB-A- 2 315 460

## Beschreibung

Die Erfindung betrifft eine Kammerrakel für eine Druckmaschine, mit einem Dichtungsblock aus nachgiebigem Material, der an einem Ende der Kammerrakel zwischen zwei Rakelmessern eingesetzt ist, eine durch den Umfang einer Auftragwalze der Druckmaschine, die Rakelmesser und ein Gehäuse der Kammerrakel begrenzte Farbkammer abschließt, und an der der Auftragwalze zugewandten Oberfläche mit einem Streifen aus elastischem Material bedeckt ist, das härter ist als das Material des Dichtungsblockes.

Druckmaschinen, beispielsweise Flexodruckmaschinen, weisen eine Auftragwalze auf, die zum Auftragen der Druckfarbe auf den eigentlichen Druckzylinder dient und die ihrerseits mit Hilfe einer Kammerrakel eingefärbt wird. Die Kammerrakel weist ein Gehäuse auf, das sich über die gesamte Länge der Auftragwalze erstreckt, und trägt mindestens zwei Rakelmesser, die den Umfang der rotierenden Auftragwalze abrakeln und zusammen mit dem Gehäuse der Kammerrakel und der zwischen den Rakelmessern liegenden Umfangsfläche der Auftragwalze eine Farbkammer begrenzen. Die Auftragwalze weist an ihrer Oberfläche zumeist ein regelmäßiges Raster aus flachen Näpfchen auf, die mit Druckfarbe gefüllt werden, wenn sich der betreffende Umfangsabschnitt der Auftragwalze durch die Farbkammer bewegt, und die dann die so aufgenommene Druckfarbe an den Druckzylinder abgeben.

Dichtungen dienen dazu, die Farbkammer an den Enden abzuschließen.

Herkömmliche Dichtungen dieser Art weisen einen Block aus nachgiebigem Material, beispielsweise aus Filz auf, der zwischen den beiden Rakelmessern in das Gehäuse der Kammerrakel eingesetzt ist und eng an den beiden Rakelmessern sowie an dem dazwischenliegenden Abschnitt der Oberfläche der Auftragwalze anliegt. Die Nachgiebigkeit des Dichtungsblockes ermöglicht eine gute Abdichtung am Umfang der Auftragwalze und gestattet ein zunehmend stärkeres Anstellen der Kammerrakel an die Auftragwalze entsprechend dem fortschreitenden Verschleiß der Rakelmesser.

Bei den herkömmlichen Dichtungen muß das Material des Dichtungsblockes verschiedene Anforderungen erfüllen, die sich bisher nicht zufriedenstellend miteinander in Einklang bringen lassen. Es muß einerseits eine zuverlässige und dauerhafte Abdichtung der Farbkammer gewährleisten, sollte jedoch andererseits im Hinblick auf die Reibberührung zwischen dem Dichtungsblock und der rotierenden Auftragwalze eine möglichst hohe Abriebfestigkeit aufweisen, damit der Dichtungsblock sich nicht zu schnell abarbeitet. Darüber hinaus muß das Material gegenüber den eingesetzten Druckfarben und Lösungsmitteln chemisch und mechanisch beständig sein. Die Flüssigkeiten, die mit der Oberfläche des Dichtungsblockes in Berührung kommen, können einerseits zu einem Quellen und Aufweichen des Materials führen und können andererseits nach dem Eintrocknen der Flüssigkeit zu einer Versprödung des Materials führen. In beiden Fällen kommt es letztlich zu einem erhöhten Verschleiß an den Dichtungsblökken.

Aus EP-A-0 438 731 ist eine Kammerrakel mit einer Dichtung nach dem Oberbegriff des Anspruchs 1 bekannt, bei der die der Auftragwalze zugewandte Oberfläche des Dichtungblockes mit einem Gemisch aus Kupfer und Teflon beschichtet ist.

Aufgabe der Erfindung ist es, eine Dichtung für die Kammerrakel einer Druckmaschine zu schaffen, die eine höhere Verschleißfestigkeit aufweist und eine dauerhafte und zuverlässige Abdichtung der Farbkammer ermöglicht.

Diese Aufgabe wird erfindungsgemäß dadurch gelöst, daß der Streifen aus härterm elastischen Material, der die Oberfläche des Dichtungsblockes bedeckt, lösbar und nur mit einem Ende am Gehäuse der Kammerrakel und/oder an einem der Rakelmesser befestigt ist.

Dieser Streifen verhindert eine unmittelbare Berührung zwischen dem nachgiebigen Material des Dichtungsblockes und der Oberfläche der Auftragwalze. Die Auftragwalze steht lediglich mit dem Streifen aus relativ hartem Material in Reibberührung, der eine hohe Abriebfestigkeit aufweist. Da dieser Streifen andererseits jedoch elastisch ist ist und durch das nachgiebige Material des Dichtungsblockes gleichmäßig gegen den Umfang der Auftragwalze angedrückt wird, läßt sich dennoch eine zuverlässige Abdichtung erreichen. Das Material des eigentlichen Dichtungsblockes kann ohne Rücksicht auf die Abriebfestigkeit im Hinblick auf die chemische Beständigkeit und im Hinblick auf seine Härte optimiert werden. Für den abdeckenden Streifen kann irgendein genügend hartes und elastisches Material, beispielsweise Metall, verwendet werden, das gegenüber den Druckfarben und Lösungsmitteln beständig ist. Die notwendige Nachgiebigkeit läßt sich dann durch geeignete Wahl der Dicke dieses Streifens problemlos erreichen.

Vorteilhafte Ausgestaltungen der Erfindung ergeben sich aus den Unteransprüchen.

In einer besonders bevorzugten Ausführungsform ist der elastische Streifen einfach mit seinem in Drehrichtung der Auftragwalze hinteren Ende in eine zwischen dem Rakelmesser und dem Gehäuse der Kammerrakel gebildete Tasche eingesteckt, während das entgegengesetzte Ende des Streifens lose ist. Da die Reibungskräfte zwischen der Auftragwalze und dem Streifen in Richtung auf das befestigte, in die Tasche eingesteckte Ende des Streifens wirken, wird der Streifen nicht aus der Tasche herausgezogen. Das entgegengesetzte freie Ende des Streifens kann entweder unter dem anderen Rakelmesser anliegen oder auch zwischen dem Rakelmesser und dem Umfang der Auftragwalze nach außen geführt sein.

Im folgenden werden bevorzugte Ausführungsbeispiele anhand der Zeichnung näher erläutert.

Es zeigen:
- Figur 1: einen schematischen Schnitt durch eine Auftragwalze und eine Kammerrakel mit einer erfindungsgemäßen Dichtung;
- Figur 2: einen schematischen Längsschnitt entsprechend der Linie II- II in Figur 1; und
- Figur 3: einen vergrößerten Teilschnitt entsprechend Figur 1, jedoch für ein anderes Ausführungsbeispiel der Erfindung.

In Figur 1 sind eine Auftragwalze 10 und eine an den Umfang dieser Auftragwalze angestellte Kammerrakel 12 dargestellt. Die Kammerrakel 12 weist ein Gehäuse 14 auf, an dem in bekannter Weise, beispielsweise mit Hilfe nicht gezeigter Klemmeinrichtungen, zwei dachförmig angeordnete Rakelmesser 16, 18 befestigt sind, die mit ihren freien Enden am Umfang der Auftragwalze 10 anliegen. Durch das Gehäuse 14 der Kammerrakel, die beiden Rakelmesser 16, 18 und den zwischen ihnen eingeschlossenen Abschnitt der Umgangsfläche der Auftragwalze 10 wird eine Farbkammer 20 begrenzt, die sich über die gesamte Länge der Auftragwalze 10 erstreckt und an beiden Enden durch Dichtungen 22 abgeschlossen ist.

In Figur 2 ist ein Ende der Auftragwalze 10 und der Kammerrakel 12 mit der entsprechenden Dichtung 22 dargestellt. Die Auftragwalze 10 weist einen Mittelabschnitt 24 und an jedem Ende einen schmalen Endabschnitt 26 auf. In dem Mittelabschnitt 24 ist die Umfangsfläche der Auftragwalze mit einem Näpfchenraster aus flachen Näpfchen 28 versehen, während die Endabschnitte 26, an denen die Dichtungen 22 anliegen, eine glatte Oberfläche haben.

Während des Betriebs der Druckmaschine ist die Farbkammer 20 mit Druckfarbe gefüllt, und die Auftragwalze 10 rotiert im Uhrzeigersinn in Figur 1. Beim Durchlauf durch die Farbkammer 20 wird die Umfangsfläche der Auftragwalze 10 im Mittelabschnitt 24 mit Druckfarbe benetzt. Durch das stromabwärtige Rakelmesser 16 wird überschüssige Druckfarbe wieder abgestreift, so daß lediglich eine bestimmte Menge an Druckfarbe in den Näpfchen 28 zurückbleibt, die dann an einen nicht gezeigten Druckzylinder übergeben wird.

Die Dichtung 22 weist einen Dichtungsblock 30 aus nachgiebigem Material auf, beispielsweise aus Filz oder aus einem gegenüber Druckfarben und Lösungsmitteln beständigen weichen, gummielastischen porösen oder nicht porösen Material. Der Dichtungsblock 30 ist in einer Nut 32 des Gehäuses 14 gehalten und bildet eine an die Rakelmesser 16, 18 und den zwischen ihnen eingeschlossenen Umfangsabschnitt der Auftragwalze 10 angepaßte Kontur, so daß sie die Farbkammer 20 am Ende vollständig abschließt. Der Dichtungsblock 30 liegt jedoch nicht unmittelbar am Umfang der Auftragwalze 10 an, sondern er ist an seiner der Auftragwalze zugewandten Oberfläche durch einen dünnen, elastischen Streifen 34 aus Metall abgedeckt, dessen Breite größer ist als die des Dichtungsblockes 30. Dieser Streifen 34 wird durch das nachgiebige Material des Dichtungsblockes 30 in satter Anlage an der Auftragwalze 10 gehalten und steht mit dem glatten Endabschnitt 26 der Auftragwalze in Gleitberührung. Auf diese Weise wird ein übermäßiger Verschleiß des Dichtungsblockes 30 vermieden, ohne daß die Dichtwirkung beeinträchtigt wird.

Im gezeigten Beispiel ist der Streifen 34 mit seinem in Rotationsrichtung der Auftragwalze 10 hinteren Ende an der Kammerrakel 12 befestigt. Zu diesem Zweck ist das Ende des Streifens 34 in eine zwischen dem Rakelmesser 16 (links in Figur 1) und dem Gehäuse 14 gebildete Tasche 36 eingesteckt. Die zwischen der Auftragwalze 10 und dem Streifen 34 wirkenden Reibungskräfte haben die Tendenz, diesen Streifen nach links in Figur 1 gegen das Rakelmesser 16 und den Boden der Tasche 36 zu drücken, so daß auf einfache Weise eine stabile Befestigung des Streifens 34 erreicht wird. Am freien Ende des Rakelmessers 16 ist der Streifen 34 relativ scharf abgebogen oder abgewinkelt, so daß dort keine Leckstelle entsteht. Das entgegengesetzte Ende des Streifens 34 ist ebenfalls abgewinkelt oder abgebogen und bei der Ausführungsform nach Figur 1 lose unter das Rakelmesser 18 gesteckt.

Figur 3 zeigt ein abgewandeltes Ausführungsbeispiel, bei dem der Streifen 34 mit seinem hinteren Ende auf irgendeine geeignete Weise an dem Rakelmesser 16 befestigt ist, während das vordere Ende zwischen der Kante des Rakelmessers 18 und dem Umfang der Auftragwalze 10 austritt und frei aus der Farkammer 20 herausragt. Bei dieser Ausführungsform können Längenänderungen auf Grund von Wärmeausdehnung des Streifens 34, Abnutzung der Rakelmesser und dergleichen besonders gut ausgeglichen werden.

Der von dem Streifen 34 überdeckte Endabschnitt des Rakelmessers 18 muß notwendigerweise mit dem Umfang der Auftragwalze 10 einen Spalt bilden, dessen Breite der Materialdicke des Streifens 34 entspricht. Auf dem Mittelabschnitt 24 der Auftragwalze 10 muß das Rakelmesser 18 aber am Umfang der Auftragwalze anliegen. Da das Rakelmesser 18 mit dem Umfang der Auftragwalze 10 einen spitzen Winkel bildet, kann es in seinem Endabschnitt auf Grund der Andruckkraft, mit der die Kammerrakel gegen die Auftragwalze angestellt wird, elastisch nachgeben, um den Spalt für den Durchtritt des Streifens 34 zu bilden, während das Rakelmesser auf dem übrigen Teil seiner Länge die gewünschte Rakelwirkung entfaltet. In dem von dem Streifen 34 überdeckten Endabschnitt wird das Rakelmesser 18 gegen Verschleiß geschützt, so daß eine Abnutzung des Rakelmessers im wesentlichen nur in dem Längenbereich erfolgt, der an den Mittelabschnitt 24 der Auftragwalze anliegt. Auch diese unterschiedliche Abnutzung des Rakelmessers kann aber durch elastisches Nachgeben des Rakelmessers ausgeglichen werden.

Wahlweise kann an der Kante des Rakelmessers 18 in den beiden Endabschnitten auch jeweils eine flache Ausnehmung für den Streifen 34 vorgesehen sein.

## Patentansprüche

1. Kammerrakel (12) für eine Druckmaschine, mit einem Dichtungsblock (30) aus nachgiebigem Material, der an einem Ende der Kammerrakel zwischen zwei Rakelmessern (16, 18) eingesetzt ist, eine durch den Umfang einer Auftragwalze (10) der Druckmaschine, die Rakelmesser und ein Gehäuse (14) der Kammerrakel begrenzte Farbkammer (20) abschließt, und an der der Auftragwalze (10) zugewandten Oberfläche mit einem Streifen (34) aus elastischem Material bedeckt ist, das härter ist als das Material des Dichtungsblockes, dadurch **gekennzeichnet**, daß der Streifen (34) lösbar und nur mit einem Ende am Gehäuse (14) der Kammerrakel und/oder an einem der Rakelmesser (16) befestigt ist.

2. Kammerrakel nach Anspruch 1, dadurch **gekennzeichnet,** daß der Streifen (32) aus Metall besteht.

3. Kammerrakel nach Anspruch 1 oder 2, dadurch **gekennzeichnet,** daß der Streifen (34) mit seinem in Rotationsrichtung der Auftragwalze (10) hinteren Ende an der Kammerrakel befestigt ist.

4. Kammerrakel nach Anspruch 3, dadurch **gekennzeichnet,** daß der Streifen (34) in eine zwischen dem Rakelmesser (16) und dem Gehäuse (14) der Kammerrakel gebildete Tasche (36) eingesteckt ist.

5. Kammerrakel nach einem der Ansprüche 1 bis 4, dadurch **gekennzeichnet**, daß das entgegengesetzte Ende des Streifens (34) an der der Farbkammer (20) zugewandten Innenfläche des anderen Rakelmessers (18) anliegt.

6. Kammerrakel nach einem der Ansprüche 1 bis 4, dadurch **gekennzeichnet**, daß das entgegengesetzte Ende des Streifens (34) zwischen dem anderen Rakelmesser (18) und dem Umfang der Auftragwalze (10) austritt.

## Claims

1. Chamber doctor (12) for a printing machine, having a sealing block (30) which is of pliable material and which is inserted at one end of the chamber doctor between two doctor blades (16, 18), which closes off a dye chamber (20) delimited by the periphery of an applicator roll (10) of the printing machine, the doctor blades and a housing (14) of the chamber doctor, and which is covered, at the surface facing the applicator roll (10), with a strip (34) of resilient material which is harder than the material of the sealing block, characterised in that the strip (34) is releasably fixed and only at one end to the housing (14) of the chamber doctor and/or to one of the doctor blades (16).

2. Chamber doctor according to claim 1, characterised in that the strip (32) is of metal.

3. Chamber doctor according to claim 1 or claim 2, characterised in that the strip (34) is fixed to the chamber doctor at its rear end in the sense of rotation of the applicator roll (10).

4. Chamber doctor according to claim 3, characterised in that the strip (34) is inserted into a pocket (36) formed between the doctor blade (16) and the housing (14) of the chamber doctor.

5. Chamber doctor according to any one of claims 1 to 4, characterised in that the opposing end of the strip (34) rests against the inner face, facing the dye chamber (20), of the other doctor blade (18).

6. Chamber doctor according to any one of claims 1 to 4, characterised in that the opposing end of the strip (34) emerges between the other doctor blade (18) and the periphery of the applicator roll (10).

## Revendications

1. Racle à chambre (12) pour une machine à imprimer, comprenant une garniture d'étanchéité (30) en un matériau souple, laquelle est logée à l'une des extrémités de la racle à chambre entre deux lames racleuses (16, 18), ferme une chambre à encre (20) délimitée par la périphérie d'un rouleau applicateur (10) de la machine à imprimer, par les lames racleuses et par un coffret (14) de la racle à chambre, et est recouverte au niveau de la surface tournée vers le rouleau applicateur (10) par une bande (34) en un matériau élastique qui est plus dur que le matériau de la garniture d'étanchéité, caractérisée en ce que la bande (34) est détachable et n'est fixée que par l'une de ses extrémités au coffret (14) de la racle à chambre et/ou à l'une des lames racleuses (16).

2. Racle à chambre selon la revendication 1, caractérisée en ce que la bande (32) est en métal.

3. Racle à chambre selon la revendication 1 ou 2, caractérisée en ce que la bande (34) est fixée à la racle à chambre par son extrémité située à l'arrière par rapport au sens de rotation du rouleau applicateur (10).

4. Racle à chambre selon la revendication 3, caractérisée en ce que la bande (34) est insérée dans une poche (36) formée entre la lame racleuse (16) et le coffret (14) de la racle à chambre.

5. Racle à chambre selon l'une des revendications 1 à 4, caractérisée en ce que l'extrémité opposée de la bande (34) est appliquée contre la face intérieure de l'autre lame racleuse (18) tournée vers la chambre à encre (20).

6. Racle à chambre selon l'une des revendications 1 à 4, caractérisée en ce que l'extrémité opposée de la bande (34) sort entre l'autre lame racleuse (18) et la périphérie du rouleau applicateur (10).
